# FASCICULE DE BREVET EUROPEEN

(11) **EP 2 555 108 B1**
(45) Date de publication et mention de la délivrance du brevet: **04.11.2015**
(21) Numéro de dépôt: 12179009.1
(22) Date de dépôt: 02.08.2012
(51) Int. Cl.: G06F 3/14, G09G 3/36

(54) **Système d'affichage smart-dual**
Smart-Dual-Anzeigesystem
Smart-dual display system

(30) Priorité: 05.08.2011 FR 1102460
(43) Date de publication de la demande: 06.02.2013
(73) Titulaire: Thales, 92200 Neuilly Sur Seine (FR)
(72) Inventeur: Besnard, Nicolas, 33187 Le Haillan (FR); Bouchet, Arnaud, 33187 Le Haillan (FR)
(74) Mandataire: Dudouit, Isabelle

(56) Documents cités:
- EP-A2- 1 762 825
- WO-A2-02/05019
- DE REUS A ET AL: "Three large LCD cockpit concept for retrofit applications", DIGITAL AVIONICS SYSTEMS CONFERENCE, 2004. DASC 04. THE 23RD SALT LAKE CITY, UT, USA 24-28 OCT. 2004, PISCATAWAY, NJ, USA,IEEE, US, 24 octobre 2004 (2004-10-24), pages 6.D.5-61, XP010764890, ISBN: 978-0-7803-8539-9

## Description

L'objet de la présente invention concerne un système de visualisation sécurisé notamment un système d'affichage plein écran pour un écran de technologie LCD pour « Liquid Crystal Display » comportant deux demi-écrans d'affichage pouvant être commandés indépendamment l'un de l'autre. L'affichage des données se fait sur une ou plusieurs fenêtres occupant tout ou partie de l'écran.

Le système selon l'invention s'applique, par exemple, au niveau des planches de bord d'aéronef. Les planches de bord actuelles comportent essentiellement des écrans de visualisation permettant de fournir aux pilotes les informations nécessaires au pilotage, à la navigation et plus généralement à l'accomplissement de la mission en cours. L'équipage peut interagir au moyen d'interfaces homme-machine avec ces écrans pour sélectionner, contrôler ou modifier les données et les paramètres affichés.

Dans le domaine de l'avionique, par exemple, les avions assurant le transport des passagers disposent de cockpits relativement petits où l'intégration réussie des éléments nécessaires au pilotage, à la navigation, à la surveillance et aux communications est essentielle pour assurer la sécurité du vol et optimiser la charge de travail de l'équipage.

Actuellement, la technologie permet de réaliser de grands écrans de visualisation, typiquement de diagonale égale ou supérieure à 15 pouces avec une excellente résolution. Pour permettre l'affichage de nouvelles fonctions avioniques, la taille des écrans de visualisation est significativement augmentée par rapport à ce qui existait précédemment. Les cockpits ayant une taille globalement restreinte, les contraintes d'installation conduisent à considérer des systèmes de visualisation comportant 3 grands écrans au plus. Le nombre total d'écran est donc en réduction par rapport à ce qui se faisait auparavant. Ce nombre d'écran réduit pose des problèmes de disponibilité des informations nécessaires au pilotage, à la navigation, en cas de panne simple pouvant occasionner simultanément la perte de plusieurs fonctions affichées sur un même écran.

Pour atteindre les objectifs de disponibilité et de sûreté de fonctionnement requis dans le domaine du transport aérien, une solution consiste à proposer des visualisations ayant une architecture interne dualisée. Le problème technique posé est alors de trouver une solution d'architecture permettant de satisfaire à la fois les objectifs de disponibilité, de sûreté de fonctionnement et de performances opérationnelles : garantie de l'absence de panne simple conduisant à la perte de tout l'écran, capacité d'affichage en plein écran, et utilisation optimale des ressources de calcul et de génération graphique disponibles.

Les solutions existantes multiplient le nombre d'écrans de petite taille dans un cockpit amenant des coûts supplémentaires, du câblage, du poids. Le nombre d'écrans peut varier de 4 à 8, voire au-delà. Une autre solution explicitée dans la demande de brevet FR 1101386 du Demandeur, consiste à utiliser un système de visualisation à 3 écrans tout en assurant une disponibilité du système avionique.

L'objet de l'invention concerne un système de visualisation sécurisé pour objet mobile, tel qu'un aéronef, caractérisé en ce qu'il comporte au moins les éléments suivants :
- un écran E composé d'au moins deux matrices indépendantes E₁, E₂ formées de pixels, chacune des matrices étant commandées par une chaîne graphique indépendante C₁, C₂, lesdites matrices ayant des entrées indépendantes I₁, I₂,
- une boite à lumière composée d'au moins deux sous-ensembles indépendant B₁, B₂, chacun rétro-éclairant chaque demi écran E₁, E₂,
- deux fonctions bypass T₁, T₂, chacune étant associée de manière univoque à l'une des chaînes graphiques C₁, C₂, et commandée par la chaîne graphique associée, chaque fonction bypass étant reliée à une entrée de chaque matrice E₁, E₂, avec le signal de la chaîne graphique qui la commande ou avec la sortie du module de séparation,
- un module central ayant une fonction de mélange des données provenant des deux chaînes graphiques C₁, C₂ indépendantes, et une fonction de séparation desdites données, ledit module de séparation étant relié auxdites fonctions bypass T₁, T₂,
- chaque chaîne graphique C₁, C₂ comprenant des moyens de génération d'images,
- un premier bloc A₁ et un deuxième bloc A₂d'alimentation.

Le système peut comporter un module de synchronisation assurant la synchronisation entre les deux chaînes graphiques C₁, C₂.

Le système peut aussi comporter un moyen de monitoring reliée auxdites chaînes graphiques C₁ et C₂.

Selon un mode de réalisation, le système comporte un troisième bloc d'alimentation alimentant ledit module central.

L'écran E est, par exemple, un écran à cristaux liquides composé de deux matrices indépendantes E₁, E₂ de pixels.

Selon un mode de mise en oeuvre les moyens de génération d'images de chaque chaîne graphique C₁, C₂ génèrent des données permettant l'affichage indépendant de deux demi-images sur les deux demi-parties constituant l'écran.

Selon un autre mode de mise en oeuvre les moyens de génération d'images d'une seule chaîne graphique C₁, C₂ génèrent des données permettant l'affichage d'une image pleine écran sur les deux demi-parties constituant l'écran.

Chacune des chaînes graphiques génère des données permettant, par exemple, un affichage sur une ou plusieurs fenêtres réparties sur ledit écran ou encore une surface d'affichage correspondant à la totalité dudit écran E.

Le système de visualisation selon l'invention est par exemple utilisé dans un avion comprenant un, deux ou trois écrans LCD.

D'autres caractéristiques et avantages de la présente invention apparaîtront mieux à la lecture de la description qui suit donnée à titre illustratif et nullement limitatif annexée des figures qui représentent :
- La figure 1, un exemple d'architecture d'une visualisation selon l'invention,
- La figure 2, un synoptique du principe de fonctionnement d'une visualisation de la figure 1,
- La figure 3, une illustration d'un fonctionnement plein-écran
- La figure 4, un exemple de fonctionnement en mode full-dual, utilisant deux chaînes d'affichage,
- La figure 5, un exemple de fonctionnement en mode plein-écran
- La figure 6, un exemple de fonctionnement en mode plein-écran avec vidéo, et
- La figure 7, un exemple de fonctionnement en mode plein-écran multi-fenêtré.

Afin de mieux faire comprendre l'architecture du système de visualisation selon l'invention, l'exemple qui suit, est donné dans le cadre d'une application dans le domaine de l'avionique.

A titre illustratif, la figure 1 représente un exemple d'architecture d'un dispositif de visualisation selon l'invention. L'architecture s'appuie sur l'utilisation d'un écran E de type LCD ou toute autre technologie similaire constituée d'au moins deux demi-écrans E₁, E₂, chaque demi-écran ayant sa propre entrée respectivement I₁, I₂. Le panneau dual E est adressé par demi-côté et garantit au niveau de l'écran une absence de mode commun de panne. Un écran est composé, par exemple, de deux matrices de pixels élémentaires qui sont adressés par deux ensembles électroniques de commande ou d'adressage totalement séparés permettant de créer deux images autonomes. A titre d'exemple, la taille de l'écran peut être de 15,4 pouces ce qui correspond à une diagonale d'écran de 39 centimètres. L'écran E est rétro-éclairé par une boîte à lumière, composée de deux sous-ensembles indépendant B₁, B₂, chacun rétro-éclairant chaque demi écran E₁, E₂. Cette boîte à lumière peut être assurée par des diodes électroluminescentes.

Le dispositif de visualisation selon l'invention comprend deux chaînes de génération graphique C₁, C₂.

La chaîne de génération graphique C₁ comprend des ressources matérielles et logicielles permettant l'acquisition de données, le traitement des données et le traitement graphique associé. C₁ comprend des moyens d'interconnexion avec le reste du système avionique, des moyens de génération d'images permettant de générer des images sur le demi-écran E₁ ou sur l'écran complet E. Ces moyens de génération d'images sont reliés à un module central ou ensemble 30 et à une fonction by-pass T₁ qui seront décrits ci-après.

De manière similaire, la deuxième chaîne C₂ de génération graphique comprend des ressources matérielles et logicielles permettant l'acquisition de données, le traitement des données et le traitement graphique associé. C₂ comprend des moyens d'interconnexion 20 avec le reste du système avionique, reliés à des moyens de génération d'images 21 permettant de générer des images sur le demi-écran E₂ ou sur l'écran complet E. Ces moyens de génération d'images sont reliés au module central 30 et à une fonction by-pass T₂ décrits ci-après.

Le dispositif de visualisation selon l'invention comprend des moyens de bypass T₁, T₂ des signaux issus des deux chaînes d'affichage C₁, C₂. La fonction de by-pass T₁, T₂ associée à chacune des chaînes C₁, C₂ permet notamment d'alterner entre un mode de fonctionnement « full-dual » et un mode de fonctionnement plein-écran de l'écran E. Les deux fonctions bypass T₁, T₂, sont, chacune, associée de manière univoque à l'une des chaînes graphiques C₁, C₂, et commandée par la chaîne graphique associée. Chaque fonction bypass est reliée à une entrée de chaque matrice E₁, E₂, avec le signal de la chaîne graphique qui la commande ou avec la sortie du module de séparation,

Le dispositif de visualisation selon l'invention comprend un module central 30 permettant de composer des images plein-écran à partir des images générées par chacune des voies graphiques C₁, C₂ ou à partir des images générées par une seule des deux voies graphiques C₁ ou C₂, éventuellement mélangées avec une source vidéo externe V₃.

Le module central 30 et les chaînes de génération graphique sont adaptés pour envisager différents modes de fonctionnement :
1) l'image plein écran est générée par une seule chaîne graphique, l'autre chaîne graphique ne générant pas d'image, mais pouvant se substituer à la première en cas de panne de celle-ci ;
2) chaque chaîne graphique génère une ou plusieurs fenêtres réparties sur l'écran. Ces fenêtres sont disjointes et complémentaires, de telle façon que l'ensemble de ces fenêtres couvre l'ensemble de la surface d'affichage du plein écran ;
3) chaque chaîne graphique génère une surface d'affichage correspondant à la totalité du plein écran. Les deux surfaces d'affichage ainsi générées sont superposés et « mélangées » par la fonction mélange, selon un critère de priorité prédéfini ;
4) les modes de fonctionnement précédents 2 et 3 peuvent être combinés pour permettre plus de souplesse d'implémentation des fonctions d'affichage.

Ces modes de fonctionnement permettent d'utiliser au mieux les ressources de calcul et les ressources graphiques disponibles, de répartir les traitements sur chacune des voies pour assurer une meilleure performance globale du produit, et/ou pour assurer une ségrégation physique entre deux fonctions d'affichage. Quelques exemples de fonctionnement sont donnés dans les figures 3 à 7.

Les moyens de génération d'images de chacune des chaînes génèrent des images représentatives des données nécessaires au pilotage, à la navigation, au contrôle de l'appareil ou à la circulation sur un aéroport. Ces types d'affichage principaux sont connus sous l'abréviation « EFIS » pour « Electronic Flight Instrument System » et l'abréviation anglo-saxonne « ECAM » signifiant « Electronic Centralized Aircraft monitoring ». Les affichages correspondant en fonction des données s'appellent :
- données de pilotage : « PFD » acronyme anglo-saxon de « Primary Flight Display »,
- données de navigation : « ND », acronyme de « Navigation Display »,
- données de contrôle moteur et gestion d'alarmes : « EWD », acronyme de « Engine Warning Display »,
- données générales des systèmes avions : « SD », acronyme de « System Display »,
- données aéroportuaires : « ANF », acronyme de « Airport Navigation Function ».

La figure 2 illustre le principe de fonctionnement du dispositif selon l'invention.

Un premier bloc d'alimentation P₁ alimente la chaîne graphique C₁, la fonction by-pass T₁, le sous-ensemble boite à lumière B₁ et le demi-écran E₁. Le premier bloc alimentation P₁ est relié à une première alimentation externe A₁.

De manière similaire, un second bloc d'alimentation P₂ alimente la chaîne graphique C₂, la fonction by-pass T₂, le sous-ensemble boite à lumière B₂ et le demi-écran E₂. Le bloc alimentation P₂ est relié à une deuxième alimentation externe A₂.

Un troisième bloc d'alimentation 35 qui alimente le module central 30 est relié au bloc d'alimentation P₁ et/ou au bloc d'alimentation P₂.

La chaîne graphique C₁ (respectivement C₂) envoie des signaux de commande à une logique de contrôle 13 (respectivement 23), dont la sortie agit directement sur un moyen d'aiguillage 12 (resp. 13) de la fonction by-pass T₁ (resp. T₂). Ces signaux de commande sont la combinaison de signaux externes, transmis par un opérateur, le pilote, par exemple, et de signaux internes, détaillés ci-après. Ils permettent de basculer d'un mode d'affichage plein écran, à un mode d'affichage « full-dual » par demi-écran.

Le module central 30 comprend une fonction d'acquisition vidéo 31, une fonction de mélange 32 connu de l'Homme du métier et une fonction de séparation 33. Le module central 30 comprend aussi une fonction synchronisation 34, et une fonction de contrôle-gestion ou monitoring 36, détaillées ci-après. La fonction de synchronisation 34 va cadencer chacune des chaînes graphiques C₁, C₂. L'ensemble est alimenté par le bloc d'alimentation 35 séparé ou directement par le bloc d'alimentation P₁ ou le bloc d'alimentation P₂.

La fonction monitoring 36 est reliée aux chaînes graphiques C₁ et C₂ ; elle les informe du fonctionnement correct du module central 30, en indiquant par exemple si le bloc d'alimentation 35 fonctionne correctement, si la fonction de mélange 32 fonctionne correctement, ou si les moyens ou bloc de séparation 33 fonctionne correctement. Sur la base des données envoyées par la fonction monitoring 36, chaque chaîne graphique C₁ (respectivement C₂) va pouvoir modifier les signaux de commande transmis à la logique de contrôle 13 (respectivement 23), pour repasser automatiquement par exemple en mode full-dual si un dysfonctionnement est détecté.

En mode full-dual, la chaîne graphique C₁ envoie des signaux de commande à la logique de contrôle 13 de telle sorte que les données issues de la chaîne d'affichage vont transiter via le moyen d'aiguillage 12 directement sur l'entrée I₁ du demi-écran E₁, en suivant le chemin représenté par la lettre S₁ sur la figure 2. De manière similaire, la chaîne graphique C₂ envoie des signaux de commande à la logique de contrôle 23 de telle sorte que les données issues de la chaîne d'affichage vont transiter via le moyen d'aiguillage 22 directement sur l'entrée I₂ du demi-écran E₂, en suivant le chemin représenté par la lettre S₂ sur la figure 2.

En mode d'affichage plein écran, les données issues de la chaîne d'affichage C₁ et/ou de la chaîne C₂ vont être dirigées vers la fonction de mélange 32 pour composer une image de la largeur de l'écran E. La fonction de séparation 33 va couper l'image en 2 parties, L₁, L₂, chacune des parties L₁, L₂ correspondant à deux ensembles de données, qui sont transmises respectivement au demi-écran E₁ et au demi-écran E₂. De cette façon, on va obtenir un affichage d'une image plein écran. Les données dans ce cas transitent selon les chemins S'₁ et S'₂. Les chaînes graphiques C₁, C₂ étant cadencées par la fonction de synchronisation 34, il est possible de mélanger ligne à ligne les images générées par chacune des chaînes graphiques au moyen de la fonction de mélange 32, sans introduire de latence entre les chaînes, et donc en garantissant l'affichage d'une image plein écran cohérente.

Lorsque l'une des chaînes C₁, C₂ détecte un dysfonctionnement, par exemple, une perte de la fonction synchronisation, ou lorsqu'elle est informée d'un dysfonctionnement détecté par la fonction monitoring 36, tel que décrit ci-avant, alors la chaîne décide de façon autonome de commuter en mode full-dual et envoie un ordre à la fonction bypass qui lui est associée. De même, si l'une des chaînes reçoit un ordre externe de commutation en mode full-dual, ordre émanant d'un pilote par exemple, elle transmet son ordre à la fonction by-pass indépendamment de la chaîne opposée.

La redondance des alimentations et leur distribution adéquate permet de s'assurer qu'en cas de perte de l'une d'elles, il sera toujours possible d'afficher au moins une image sur un demi-écran.

La disposition et l'indépendance des chaînes permettent de conserver au moins un demi-écran opérationnel en cas de panne simple de n'importe quel composant du système de visualisation, par exemple en cas de panne d'une alimentation électrique, d'une chaîne graphique, du module central 30, d'une électronique de commande d'une boite à lumière ou d'un demi-écran. Ainsi l'équipage conserve l'affichage des données sur au moins un demi-écran sur deux, ce qui est acceptable sur le plan de la sécurité de vol.

Dans un cockpit d'aéronef conçu sur la base de 3 grands écrans, il sera avantageux d'utiliser 3 systèmes de visualisation tel que décrit précédemment, pourvu que l'affichage des données soit prévu dans les cas où un demi-écran est en panne. En effet, un tel cockpit est globalement équivalent à un cockpit de l'état de l'art antérieur basé sur 6 visualisations indépendantes.

La figure 3 illustre un mode de fonctionnement plein-écran dans lequel la chaîne graphique C₁ génère une première fenêtre W₁, la chaîne graphique C₂ génère les deux autres fenêtres W₂ et W₃, les données correspondant à la génération de ces trois fenêtres sont rassemblées par la fonction mélange 32, avant d'être réparties sur les deux demi-écrans par la fonction séparation afin de constituer une image plein écran comprenant les fenêtres W₁, W₂, W₃.

La figure 4, illustre un autre exemple de mise en oeuvre du système de visualisation selon l'invention fonctionnant en mode full-dual. Dans cet exemple les données D₁ utilisées par la première chaîne graphique C₁ permettent un affichage PFD uniquement sur le demi-écran E₁. Les données D₂ pouvant être différentes des données D₁ et qui sont utilisées par la deuxième chaîne graphique C₂ permettent un affichage ND sur le deuxième demi-écran E₂.

La figure 5 illustre un autre exemple de mise en oeuvre d'un mode de fonctionnement plein-écran, dans lequel les données à afficher sont générées par une seule chaîne graphique, dans cet exemple la chaîne C₁, afin de produire un affichage plein écran ND full-screen. Dans cet exemple les données produites par la chaîne C₁ sont transmises à la fonction mélange et séparation, qui va les transmettre via les fonctions bypass de chacune des chaînes au niveau des entrées I₁ et I₂ des deux demi-écrans afin d'assurer l'affichage plein écran.

La figure 6 illustre un autre exemple de mise en oeuvre d'un mode de fonctionnement plein-écran, dans lequel les données à afficher sont générées par une seule chaîne graphique, dans cet exemple la chaîne C₁, et combinées à une vidéo externe V₃, afin de produire un affichage plein écran ND full-screen avec fond vidéo. Dans cet exemple les données produites par la chaîne C₁ sont transmises à la fonction mélange, qui reçoit également les données vidéo acquises et transmises par la fonction d'acquisition vidéo 31. Comme dans toutes les variantes du mode d'affichage plein écran, la fonction séparation va séparer l'image en 2 demi-images et les transmettre via les fonctions bypass de chacune des chaînes au niveau des entrées I₁ et I₂ des deux demi-écrans afin d'assurer l'affichage plein écran. Dans l'exemple donné à la figure 6, les deux chaînes d'affichage vont générer des fenêtres complémentaires de tailles différentes. La fenêtre ND générée par la chaîne C₁ a une taille de 8 pouces par 8 pouces, et la fenêtre WPL générée par la chaîne C₂ a une taille de 4 pouces par 8 pouces. Ces deux fenêtres se complètent de façon à former une image plein écran qui occupe la totalité de l'écran E.

Le système de visualisation selon l'invention offre notamment les avantages suivants. Le système selon l'invention permet d'offrir un équipement de visualisation ayant à la fois un mode de fonctionnement full-dual et un mode de fonctionnement plein écran, le tout sans introduire de mode commun de panne pouvant conduire sur panne simple à la perte de tout l'écran. Cette solution permet de plus de répartir les traitements de génération graphique sur les deux chaînes disponible, pour constituer au final une seule image plein écran, ce qui permet d'optimiser la performance et de ségréguer physiquement deux fonctions d'affichage. Le système permet en cas de panne simple de n'importe lequel de ces éléments le constituant, l'affichage d'au moins une image sur un demi-écran.

Dans le cas d'une implémentation du système dans un avion avec seulement 3 écrans, dit double chaîne, il est ainsi possible d'obtenir une disponibilité identique à celle offerte par les systèmes de l'art antérieur comprenant 6 écrans de visualisation. Chaque visualisation peut en effet fonctionner en mode full-dual, dans lequel chaque chaîne de génération graphique génère une demi-image affichée sur une moitié de l'écran, et ceci complètement indépendamment de l'autre chaîne.

De plus, pour satisfaire les besoins d'affichage de nouvelles fonctions, chaque visualisation peut également fonctionner en mode plein-écran, dans lequel chaque chaîne de génération graphique génère une ou plusieurs fenêtres occupant tout ou partie de l'écran complet.

## Revendications

1. Système de visualisation sécurisé pour objet mobile, tel qu'un aéronef, **caractérisé en ce qu'**il comporte au moins les éléments suivants :
• un écran E composé d'au moins deux matrices indépendantes E₁, E₂ formées de pixels, chacune des matrices étant commandées par une chaîne graphique indépendante C₁, C₂, lesdites matrices ayant des entrées indépendantes I₁, I₂,
• une boite à lumière composée d'au moins deux sous-ensembles indépendant B₁, B₂, chacun rétro-éclairant chaque demi écran E₁, E₂,
• deux fonctions bypass T₁, T₂, chacune étant associée de manière univoque à l'une des chaînes graphiques C₁, C₂, et commandée par la chaîne graphique associée, chaque fonction bypass étant reliée à une entrée de chaque matrice E₁, E₂, avec le signal de la chaîne graphique qui la commande ou avec la sortie du module de séparation,
• un module central (30) ayant une fonction (32) de mélange des données provenant des deux chaînes graphiques C₁, C₂ indépendantes, et une fonction (33) de séparation desdites données, ledit module de séparation étant relié auxdites fonctions bypass T₁, T₂,
• chaque chaîne graphique C₁, C₂ comprenant des moyens de génération d'images (11, 21),
• un premier bloc et un deuxième bloc d'alimentation A₁, A₂.

2. Système selon la revendication 1 **caractérisé en ce qu'**il comporte une fonction de synchronisation (34) assurant la synchronisation entre les deux chaînes graphiques (C₁, C₂).

3. Système selon l'une des revendications 1 ou 2 **caractérisé en ce qu'**il comporte une fonction de monitoring (36) reliée auxdites chaînes graphiques C₁ et C₂.

4. Système selon l'une des revendications 1 ou 2 **caractérisé en ce qu'**il comporte un troisième bloc d'alimentation (35) alimentant ledit module central (30).

5. Système de visualisation selon la revendication 1 **caractérisé en ce que** ledit écran E est un écran à cristaux liquides composé de deux matrices indépendantes E₁, E₂ de pixels.

6. Système de visualisation selon la revendication 1 **caractérisé en ce que** les moyens de génération d'images (11, 21) de chaque chaîne graphique (C₁, C₂) génèrent des données permettant l'affichage indépendant de deux demi-images sur les deux demi-parties constituant l'écran.

7. Système de visualisation selon la revendication 1 **caractérisé en ce que** les moyens de génération d'images d'une seule chaîne graphique (C₁, C₂) génèrent des données permettant l'affichage d'une image pleine écran sur les deux demi-parties constituant l'écran.

8. Système de visualisation selon la revendication 1 **caractérisé en ce que** chacune des chaînes graphiques génère des données permettant un affichage sur une ou plusieurs fenêtres réparties sur ledit écran.

9. Système de visualisation selon la revendication 1 **caractérisé en ce que** chacune des chaînes graphiques génère des données permettant une surface d'affichage correspondant à la totalité dudit écran E.

10. Utilisation du système de visualisation selon l'une des revendications précédentes dans un avion comprenant un, deux ou trois écrans LCD.

## Patentansprüche

1. Gesichertes Anzeigesystem für ein bewegliches Objekt wie ein Luftfahrzeug, **dadurch gekennzeichnet, dass** es wenigstens die folgenden Elemente umfasst:
• einen Bildschirm E, der aus wenigstens zwei von Pixeln gebildeten unabhängigen Matrizen E₁, E₂ zusammengesetzt ist, wobei jede der Matrizen von einer unabhängigen Graphikkette C₁, C₂ gesteuert wird, wobei die Matrizen unabhängige Eingänge I₁, I₂ haben,
• ein Beleuchtungsgehäuse, das aus wenigstens zwei unabhängigen Unterbaugruppen B₁, B₂ zusammengesetzt ist, die jeweils jeden Halbbildschirm E₁, E₂ hintergrundbeleuchten,
• zwei Umgehungsfunktionen T₁, T₂, die jeweils eindeutig mit einer der Graphikketten C₁, C₂ assoziiert sind und von der assoziierten Graphikkette gesteuert werden, wobei jede Umgehungsfunktion mit einem Eingang jeder Matrix E₁, E₂, mit dem Signal der Graphikkette, die sie steuert, oder mit dem Ausgang des Trennmoduls verbunden ist,
• ein Zentralmodul (30) mit einer Funktion (32) des Mischens der Daten von den beiden unabhängigen Graphikketten C₁, C₂ und einer Funktion (33) des Trennens der Daten, wobei das Trennmodul mit den Umgehungsfunktionen T₁, T₂ verbunden ist,
• wobei jede Graphikkette C₁, C₂ Mittel zum Erzeugen von Bildern (11, 21) umfasst,
• einen ersten Versorgungsteil und einen zweiten Versorgungsteil A₁, A₂.

2. System nach Anspruch 1, **dadurch gekennzeichnet, dass** es eine Synchronisationsfunktion (34) umfasst, die die Synchronisation zwischen den beiden Graphikketten (C₁, C₂) gewährleistet.

3. System nach Anspruch 1 oder 2, **dadurch gekennzeichnet, dass** es eine Überwachungsfunktion (36) umfasst, die mit den Graphikketten C₁ und C₂ verbunden ist.

4. System nach Anspruch 1 oder 2, **dadurch gekennzeichnet, dass** es einen dritten Versorgungsteil (34) umfasst, der das Zentralmodul (30) versorgt.

5. Anzeigesystem nach Anspruch 1, **dadurch gekennzeichnet, dass** der Bildschirm E ein Flüssigkristallbildschirm ist, der aus zwei unabhängigen Matrizen E₁, E₂ von Pixeln zusammengesetzt ist.

6. Anzeigesystem nach Anspruch 1, **dadurch gekennzeichnet, dass** die Bilderzeugungsmittel (11, 21) jeder Graphikkette (C₁, C₂) Daten erzeugen, die die unabhängige Anzeige von zwei Halbbildern auf den beiden den Bildschirm bildenden Halbteilen zulassen.

7. Anzeigesystem nach Anspruch 1, **dadurch gekennzeichnet, dass** die Bilderzeugungsmittel einer einzigen Graphikkette (C₁, C₂) Daten erzeugen, die die Anzeige eines Vollbildschirmbildes auf den beiden den Bildschirm bildenden Halbteilen zulassen.

8. Anzeigesystem nach Anspruch 1, **dadurch gekennzeichnet, dass** jede der Graphikketten Daten erzeugt, die eine Anzeige auf einem oder mehreren auf dem Bildschirm verteilten Fenstern zulassen.

9. Anzeigesystem nach Anspruch 1, **dadurch gekennzeichnet, dass** jede der Graphikketten Daten erzeugt, die eine Anzeigefläche zulassen, die der Gesamtheit des Bildschirmes E entspricht.

10. Verwendung des Anzeigesystems nach einem der vorherigen Ansprüche in einem Flugzeug, das ein, zwei oder drei LCD-Bildschirme umfasst.

## Claims

1. Secure display system for a movable object, such as an aircraft, **characterized in that** it comprises at least the following elements:
• a screen E consisting of at least two independent matrices E₁, E₂ formed of pixels, each of the matrices being controlled by an independent graphic channel C₁, C₂, the said matrices having independent inputs I₁, I₂,
• a light box consisting of at least two independent subassemblies B₁, B₂, each backlighting each half-screen E₁, E₂,
• two bypass functions T₁, T₂, each being associated on a one-to-one basis with one of the graphic channels C₁, C₂, and controlled by the associated graphic channel, each bypass function connecting the input of each matrix E₁, E₂, to the signal of the graphic channel that controls it or to the output of the separation module,
• a central module (30) having a function (32) of mixing the data originating from the two independent graphic channels C₁, C₂, and a function (33) of separating the said data, the said separation module being connected to the said bypass functions T₁, T₂,
• each graphic channel C₁, C₂ comprising image-generation means (11, 21),
• a first power supply unit and a second power supply unit A₁, A₂.

2. System according to Claim 1, **characterized in that** it comprises a synchronization function (34) providing the synchronization between the two graphic channels (C₁, C₂).

3. System according to one of Claims 1 and 2, **characterized in that** it comprises a monitoring function (36) connected to the said graphic channels C₁ and C₂.

4. System according to one of Claims 1 and 2, **characterized in that** it comprises a third power supply unit (35) powering the said central module (30).

5. Display system according to Claim 1, **characterized in that** the said screen E is a liquid crystal screen consisting of two independent matrices E₁, E₂ of pixels.

6. Display system according to Claim 1, **characterized in that** the image-generation means (11, 21) of each graphic channel (C₁, C₂) generate data allowing the independent display of two half-images on the two half-portions forming the screen.

7. Display system according to Claim 1, **characterized in that** the image-generation means of a single graphic channel (C₁, C₂) generate data allowing the display of a full-screen image on the two half-portions forming the screen.

8. Display system according to Claim 1, **characterized in that** each of the graphic channels generates data allowing a display on one or more windows distributed over the said screen.

9. Display system according to Claim 1, **characterized in that** each of the graphic channels generates data allowing a display surface corresponding to the totality of the said screen E.

10. Use of the display system according to one of the preceding claims in an aeroplane comprising one, two or three LCD screens.
